# EUROPÄISCHE PATENTSCHRIFT

(11) **EP 4 364 866 B1**
(45) Veröffentlichungstag und Bekanntmachung des Hinweises auf die Patenterteilung: **02.04.2025**
(21) Anmeldenummer: 23206234.9
(22) Anmeldetag: 26.10.2023
(51) Int. Cl.: B21B 37/58, B21C 47/04

(54) **VERFAHREN ZUM BETREIBEN EINER WALZANLAGE**
METHOD FOR OPERATING A ROLLING INSTALLATION
PROCÉDÉ DE FONCTIONNEMENT D'UNE INSTALLATION DE LAMINAGE

(30) Priorität: 03.11.2022 DE 102022211623
(43) Veröffentlichungstag der Anmeldung: 08.05.2024
(73) Patentinhaber: SMS group GmbH, 41069 Mönchengladbach (DE)
(72) Erfinder: Bade, Georg, 57334 Bad Laasphe (DE); Sieghart, Jörn, 40721 Hilden (DE)
(74) Vertreter: Hemmerich & Kollegen

(56) Entgegenhaltungen:
- DE-A1- 4 010 352
- DE-B4- 10 234 047
- JP-A- 2013 043 218
- US-B2- 6 810 706

## Beschreibung

Die Erfindung betrifft ein Verfahren zum Betreiben einer Walzanlage mit mindestens einem Walzgerüst zum Walzen von Bandmaterial, insbesondere Metallband. Darüber hinaus betrifft die Erfindung auch die besagte Walzanlage, entweder in Form von Kaltwalzanlagen oder Warmwalzanlagen.

Im Stand der Technik erfolgt das Walzen von Metallband typischerweise unter einem Bandzug, d. h. das Metallband, das beim Walzen eine Dickenreduktion erfährt, ist dabei typischerweise eingespannt, beispielsweise zwischen zwei benachbarten Walzgerüsten. Die Konstanz des Bandzuges ist entscheidend für die Qualität des letztendlich gewalzten Bandmaterials. Wird der Bandzug während des Walzens gestört, so verschlechtert dies die Qualität des Bandmaterials. Eine bekannte Ursache für eine solche Störung in dem Bandzug ist der sogenannte Bundschlag. Der Bundschlag entsteht typischerweise dann, wenn der Bandkopf auf einem Haspeldorn aufgewickelt und nachfolgend mit wenigen Lagen des Bandmaterials überwickelt wird. Es entsteht ein unrundes Coil mit einer Erhöhung an einer bestimmten Winkelposition in Umfangsrichtung. Das unrunde Coil bewirkt bei dem sich drehenden Aufwickelhaspel durch die unterschiedlichen Durchmesser über den Umfang des Coils verteilt eine unterschiedliche Strecke zwischen dem Walzspalt des dem Aufwickelhaspel vorgeschalteten Walzgerüstes und dem Aufwickelpunkt an dem unrunden Coil, was sich in zyklischen Zugstörungen in dem Bandmaterial widerspiegelt. Diese zyklischen Störungen des Bandzuges wiederum beeinflussen, wie gesagt, die Dickenqualität des Bandmaterials negativ.

Im Stand der Technik, z. B. in den deutschen Patent- und Offenlegungsschriften DE 102 34 047 B4 und DE 40 10 352 A1 werden die Frequenzen dieser Zugstörungen ermittelt, z. B. aus Zugmessungen, Dickenmessungen, Messungen des Coildurchmessers und/oder der Haspel- bzw. Rotationsgeschwindigkeiten, um dann gezielt mit Beschleunigungszusätzen auf den Haspel und/oder mit Zusätzen auf die Anstellposition des vorgelagerten Gerüstes den Zugstörungen entgegenzuwirken. Dies nennt man Bundschlagkompensation.

Mit dem aus dem Stand der Technik bekannten Verfahren und System zur Bundschlagkompensation werden zwar die Folgen des Bundschlags gedämpft, jedoch ist der Vorgang komplex und der Effekt wird nicht für alle Materialien und Dimensionen gleichgut berücksichtigt. Im Resultat muss das System im Stand der Technik deshalb lange optimiert werden, bis es hilft und den Effekt des Bundschlags, wie gewünscht, abschwächt.

Der Erfindung liegt die Aufgabe zugrunde, ein bekanntes Verfahren zum Betreiben einer Walzanlage sowie eine entsprechende bekannte Walzanlage dahingehend weiterzubilden, dass der Bundschlag selbst bei einem aufgewickelten Coil reduziert wird.

Dieser Aufgabe wird verfahrenstechnisch durch das im Patentanspruch 1 beanspruchte Verfahren gelöst. Diese Lösung ist dadurch gekennzeichnet, dass vor dem Durchführen eines Stiches in einem Walzgerüst mindestens eine erste Bandstelle in einem solchen Abstand von einer Referenzposition an dem Bandmaterial definiert wird, dass die erste Bandstelle beim Aufwickeln des Bandmaterials auf den Haspeldorn an einer Winkelposition mit einem vorgegebenen Winkelabstand β zur Winkelposition der Referenzposition (R) liegt, wobei für β gilt: β > -1° oder β < -10°; wenn das Coil (220) von oben gewickelt wird, oder β > 10° oder β ≤ 1°, wenn das Coil (220) von unten gewickelt wird, dass die Bandstelle an dem Bandmaterial während des Durchlaufens des Bandmaterials durch die Walzanlage nachverfolgt wird und dass schließlich ein Stich durch das Walzgerüst an der ersten Bandstelle durchgeführt wird.

Die Begriffe "Abstand" und "Winkelabstand" sind zu unterscheiden. Während der Begriff "Abstand" eine Band-Länge bezeichnet, meint der Begriff "Winkelabstand" einen Winkel. Allerdings hängen die beiden Begriffe physikalisch zusammen, zumal sie in der vorliegenden Beschreibung dasselbe Bandmaterial betreffen, einmal abgewickelt und einmal zu einem Coil aufgewickelt.

Der Winkel β wird gemessen in Bezug auf einen fiktiven Strahl, der ausgeht von dem Mittelpunkt des Coils und der durch den Referenzpunkt geht. Positive Winkel β werden dann in Wickelrichtung des Coils gemessen, negative Winkel β entgegen der Wickelrichtung. Das gilt sowohl für von oben wie auch für von unten gewickelte Coils.

Das erfindungsgemäße Verfahren stellt sicher, dass, nachdem das Bandmaterial von oben oder von unten zu einem Coil aufgewickelt wurde, eine Bandstelle mit einer Dickenreduktion an einer für einen möglichst konstanten Coildurchmesser günstigen Winkelposition, bezogen auf die Referenzposition an dem Bandmaterial liegt. Die Referenzposition repräsentiert, genau wie die Bandstelle, einen Sprung in der Dicke des Bandmaterials und damit eine Durchmesseränderung am Umfang des Coils, wobei die Dickenänderung an der Referenzposition eine Erhöhung des Durchmessers, bei der Bandstelle zumeist eine Verringerung des Durchmessers bedeutet. Diese Bandstellen verteilen sich im Stand der Technik typischerweise zufällig über den Coilumfang. Stattdessen wird durch das erfindungsgemäße Verfahren sichergestellt, dass die Referenzposition und die Bandstelle, an der eine Stichabnahme erfolgt, mit dem beanspruchten Winkelabstand β über den Umfang des Coils verteilt liegen. Das hat die Konsequenz, dass insgesamt die Unrundheit, d. h. der Bundschlag des Coils verringert wird. Das bietet den Vorteil, dass eventuelle Störungen des Bandzugs aufgrund der Unrundheit am Umfang des Coils verringert werden. Daraus resultiert schließlich der Vorteil, dass Schwankungen im finalen Dickenverlauf des Bandmaterials verringert werden und damit die Qualität des hergestellten Bandmaterials verbessert wird.

Weil sie jeweils ungünstig sind im Hinblick auf die angestrebte Rundheit des gewickelten Coils, wurden bestimmte Winkelabstände β zwischen der Bandstelle K und der Referenzposition, nämlich -1° ≥ β ≥ -10° für von oben gewickelte Coils und 1°≤ β ≤ 10° für von unten gewickelte Coils, durch die beanspruchte Definition von β bei dem erfindungsgemäßen Verfahren ausgeschlossen.

Der Winkelabstand β = 0° wurde nicht ausgeklammert, weil in diesem Fall bei sehr steilen Dickenänderungen die störende Überlappung und somit die Unrundheit des Coils nicht nennenswert sind. Eine solche steile bzw. sprunghafte Dickenänderung im Band entsteht beispielsweise dann, wenn die Bandstelle K im Stillstand durch ein Schließen des Walzgerüstes gebildet wird.

Das erfindungsgemäße Verfahren findet zwar vorzugsweise Anwendung beim Walzen von Bandmaterial unter Bandzug; allerdings ist dies keine zwingend notwendige Voraussetzung. Vielmehr verringert das erfindungsgemäße Verfahren einen Bundschlag auch dann, wenn das Bandmaterial ohne Zugspannung auf einen Haspeldorn aufgewickelt wird.

Der Begriff "Stich" meint eine Dickenreduktion oder Stichabnahme.

Gemäß einem ersten Ausführungsbeispiel der Erfindung kann der Bandzug in einer Walzanlage auf verschiedene Weise aufgebaut werden: So kann der Bandzug in dem Bandmaterial zwischen dem Walzgerüst und der Haspeleinrichtung und/oder zwischen dem Walzgerüst und einem nachfolgenden weiteren Walzgerüst oder - bei aufgefahrenen Walzgerüsten - zwischen einem der Walzanlage vorgeschalteten Aggregat, z. B. einer ersten Haspeleinrichtung oder einem Treiberrollenpaar, und einem der Walzanlage nachgeschalteten Aggregat, z.B. einer zweiten Haspeleinrichtung aufgebaut werden.

Gegenüber einem Betrieb der Walzanlage ohne Bandzug erhöhen vorhandene Bandzüge deutlich die Qualität, insbesondere die Konstanz des Dickenverlaufs, des resultierenden gewalzten Bandmaterials beim Durchführen von Stichen an dem Bandmaterial.

Gemäß einem weiteren Ausführungsbeispiel kann neben der ersten Bandstelle mindestens auch eine zweite Bandstelle an dem Bandmaterial definiert werden, die in einem solchen Abstand von der Referenzposition gelegen ist, dass sie beim Aufwickeln des Bandmaterials auf den Haspeldorn an einer weiteren Winkelposition mit einem vorgegebenen weiteren Winkelabstand zur Referenzposition liegt. Der Abstand der Referenzposition von der zweiten Bandstelle ist dabei vorzugsweise größer als der Abstand der Referenzposition von der ersten Bandstelle. Analog zu dem Verfahren für die erste Bandstelle ist es auch für die zweite Bandstelle erforderlich, dass sie während des Durchlaufens des Bandmaterials durch die Walzanlage nachverfolgt, d. h. getrackt, wird und dass ein weiterer Stich an der nachverfolgten zweiten Bandstelle erfolgt. Die beanspruchten unterschiedlichen Winkelpositionen für die Referenzposition, die erste Bandstelle und die zweite Bandstelle bewirken vorteilhafterweise eine weitere Verringerung der Unrundheit des Coils und damit eine größere Konstanz von dessen finaler Dickenverteilung.

Gemäß einem weiteren Ausführungsbeispiel kann der zweite Stich an der zweiten Bandstelle entweder in dem ersten Walzgerüst, von dem auch bereits der erste Stich an der ersten Bandstelle durchgeführt wurde, oder in einem weiteren Walzgerüst erfolgen.

Wie gesagt, ist es grundsätzlich wichtig, dass die Referenzposition, bei der es sich beispielsweise um den Bandanfang handelt, und die erste und/oder eine weitere Bandstelle jeweils an unterschiedlichen Winkelpositionen über den Umfang des Coils verteilt liegen. Besonders vorteilhaft ist es, wenn die Abstände der ersten und/oder der weiteren Bandstelle von der Referenzposition so bemessen sind, dass die erste Bandstelle - in Aufwickelrichtung gesehen - vor der Referenzposition und die zweite Bandstelle - ebenfalls in Aufwickelrichtung gesehen - vor der ersten Bandstelle liegt für den Fall, dass das Band von oben auf den Haspel gewickelt wird. Alternativ sind die Abstände so bemessen, dass die erste Bandstelle - in Aufwickelrichtung gesehen - hinter der Referenzposition und die zweite Bandstelle - ebenfalls in Aufwickelrichtung gesehen - hinter der ersten Bandstelle liegt für den Fall, dass das Band von unten auf den Haspel gewickelt wird.

Der Begriff "Aufwickelrichtung" wird gleichbedeutend mit dem Begriff "Walzrichtung" verwendet.

Gemäß einem weiteren Ausführungsbeispiel ist es auch denkbar, dass an der ersten und/oder der zweiten Bandstelle jeweils nicht nur ein Stich, sondern mehrere Stiche durch unterschiedliche Walzgerüste erfolgen können zum Realisieren einer größeren Dickenreduktion.

Vor dem Einfädeln des Bandmaterials wird der Walzspalt mindestens eines Walzgerüstes gemäß einem abzuarbeitenden Stichplan auf ein gewünschtes Spaltmaß voreingestellt, so dass eine gewünschte Dicke des Bandmaterials erreicht werden kann. Der Begriff "voreinstellen" kann jedoch auch ein komplettes Auffahren des Walzgerüstes bedeuten, so dass dann keine Dickenreduktion beim Durchlaufen des Bandmaterials durch das Walzgerüst erfolgt. Gleichermaßen kann der Begriff "voreinstellen" auch ein Schließen des Walzspaltes bedeuten, wobei dann die beiden Arbeitswalzen aufeinanderliegen. Auch bei einem derart geschlossenen Walzspalt kann typischerweise dennoch ein Einfädeln des Bandmaterials stattfinden, weil die Arbeitswalzen auffedernd in dem Walzgerüst gelagert sind.

Schließlich ist das erfindungsgemäße Verfahren auch bei dem Sonderfall einer Reversierwalzanlage anwendbar. Bei einer Reversierwalzanlage gibt es mindestens ein Walzgerüst, dem eine Haspeleinrichtung in Walzrichtung nachgeschaltet und eine weitere Haspeleinrichtung in Walzrichtung vorgeschaltet ist. Das Walzgerüst wird dann in einem Reversierwalzbetrieb abwechselnd in zwei entgegengesetzten Walzrichtungen betrieben, d. h. die Walzrichtung wird während des Walzbetrieb mindestens einmal umgekehrt. Dies bedeutet weiterhin, dass die beiden Haspeleinrichtungen je nach Walzrichtung entweder als Aufwickelhaspel oder als Abwickelhaspel fungieren. Gemäß dem erfindungsgemäßen Verfahren besteht die Besonderheit bei dem Reversierwalzbetrieb darin, dass im Falle einer ersten Walzrichtung die Referenzposition durch den Bandkopf und nach der Richtungsumkehr im Falle einer entgegengesetzten zweiten Walzrichtung die Referenzposition durch den Bandfuß des Bandmaterials gebildet sein kann. Alternativ kann bei dem Reversierwalzbetrieb die Referenzposition auch durch eine bei dem - je nach aktueller Walzrichtung - aktuellen Abwickelhaspel detektierte Bundschlagposition gebildet sein.

Vorrichtungstechnisch wird die oben genannte Aufgabe der Erfindung für nichtreversierenden Walzbetrieb durch die Walzanlage gemäß Patentanspruch 10 und für reversierenden Walzbetrieb durch die Walzanlage gemäß Patentanspruch 11 gelöst. Die Vorteile dieser vorrichtungstechnischen Lösungen entsprechen den oben mit Bezug auf das beanspruchte Verfahren genannten Vorteilen.

Der Beschreibung sind 9 Figuren beigefügt, wobei
- Figur 1: eine erfindungsgemäße Walzanlage mit eingefädeltem Metallband in ein Walzgerüst;
- Figur 2: die Walzanlage gemäß Figur 1 mit dem angewickelten Bandmaterial auf einer Haspeleinrichtung;
- Figur 3: das aufgewickelte Coil mit unterschiedlichen Winkelpositionen für eine Referenzposition und eine erste Bandstelle;
- Figur 4: die erfindungsgemäße Walzanlage mit zwei Walzgerüsten und nachgeordneter Haspeleinrichtung zum Realisieren von zwei Bandstellen mit Dickenreduktion in dem Bandmaterial;
- Figur 5: das resultierende Coil bei dem Bandmaterial und den beiden Bandstellen an verschiedenen Winkelpositionen;
- Figur 6: die erfindungsgemäße Walzanlage in Form der Reversierwalzanlage bei Betrieb in einer ersten Walzrichtung;
- Figur 7: die Reversierwalzanlage gemäß Figur 6 für den Betrieb bei einer entgegengesetzten zweiten Walzrichtung;
- Figur 8: das resultierende Coil mit einer durch Messung ermittelten Exzentrizität am Umfang des Coils als Referenzposition; und
- Fig. 9: ein von unten gewickeltes Coil
zeigt.

Die Erfindung wird nachfolgend unter Bezugnahme auf die genannten Figuren in Form von Ausführungsbeispielen detailliert beschrieben. In allen Figuren sind gleiche technische Elemente mit gleichen Bezugszeichen bezeichnet.

Figur 1 zeigt eine Walzanlage 100 aufweisend ein erstes Walzgerüst F1 und eine dem ersten Walzgerüst in Walzrichtung W nachgeordnete Haspeleinrichtung 110. Die Haspeleinrichtung 110 verfügt über einen Haspeldorn 112 zum Aufwickeln von gewalztem Metallband 200 zu einem Coil. Vor dem Aufwickeln gelangt das Metallband 200 mit einer Eingangsdicke h₁ₑ und mit einer Eingangsgeschwindigkeit v₁ₑ an das Walzgerüst F1 und wird dort eingefädelt. Es erfährt dort einen Stich, d. h. es wird dickenreduziert auf eine Dicke h₁ₓ und es läuft aus aus dem ersten Walzgerüst mit einer Auslaufgeschwindigkeit von v₁ₓ, wobei x die Ausgangsseite des Walzgerüstes repräsentiert. Die Eingangsdicke ist größer als die Ausgangsdicke und die Eingangsgeschwindigkeit ist kleiner als die Auslaufgeschwindigkeit aufgrund der Erhaltung des Massenflusses bei einer Stichabnahme. Die Walzanlage 100 wird gesteuert von einer Steuereinrichtung 120. Der Walzanlage 100 kann ein Aggregat 50 vorgeschaltet sein, dass das Bandmaterial 200 für den Einlauf in das erste Walzgerüst F1 bereitstellt. Bei dem Aggregat 50 kann es sich um einen vorgeschalteten Haspeldorn oder um ein Treiberrollenpaar oder eine beliebige andere Einrichtung zur Bearbeitung und nachfolgenden Ausgabe des Bandmaterials 200 handeln.

### Das erfindungsgemäße Verfahren umfasst folgende Schritte:

Zunächst wird das Bandmaterial 200 mit seinem Bandkopf 201 voran in Walzrichtung W in das Walzgerüst F1 eingefädelt. In dem Walzgerüst F1 erfährt es einen Stich gemäß einem Stichplan, wobei das Walzgerüst F1 angesteuert wird durch die Steuereinrichtung 120. Das Bandmaterial 200 läuft sodann mit der reduzierten Dicke h₁ₓ und der Auslaufgeschwindigkeit v₁ₓ aus dem Walzgerüst F1 aus auf die nachgeschaltete Haspeleinrichtung 110 zu.

Gemäß Figur 2 wird das Metallband 200 sodann von oben auf den Haspeldorn 112 der Haspeleinrichtung 110 mit dem Bandkopf 201 voran aufgewickelt. Während des Aufwickelns entsteht in dem Metallband 200 zwischen dem ersten Walzgerüst F1 und dem Haspeldorn 112 ein Bandzug σ2. Auf der Eingangsseite des ersten Walzgerüstes F1 kann zwischen diesem und dem Aggregat 50 ebenfalls ein Bandzug σ3 aufgebaut sein.

Dieser soeben für die Figuren 1 und 2 beschriebene erste Stich beginnend an dem Bandanfang 201 ist optional: d. h. er kann durchgeführt werden, allerdings ist dies nicht zwingend. Alternativ kann das Band zunächst auch mit seiner Eingangsdicke h₁ₑ in das Walzgerüst F1 einlaufen und von dort aus ohne eine Dickenreduktion zu erfahren, in Richtung Haspeleinrichtung 110 weitergeleitet und dort aufgewickelt werden.

Bei den Ausführungsbeispielen gemäß den Figuren 1 und 2 erfährt das Metallband nach der ersten Dickenreduktion auf die Dicke h₁ₓ, beginnend an dem Bandkopf 201 an der Bandstelle K eine weitere Dickenreduktion. Die Bandstelle K ist allerdings nicht beliebig definiert, sondern ihr Abstand von einer Referenzposition R, hier dem Bandanfang 201, ist so definiert, dass die Bandstelle K beim Aufwickeln des Bandmaterials auf den Haspeldorn 112 an einer definierten Winkelposition mit einem vorgegebenen Winkelabstand β zur Winkelposition der Referenzposition (R) liegt, wobei für β gilt: β > -1° oder β < -10°, wenn das Coil (220) von oben gewickelt wird, oder β > 10° oder β ≤ 1°, wenn das Coil (220) von unten gewickelt wird, siehe dazu Fig. 3. Konkret sieht deshalb das erfindungsgemäße Verfahren vor, dass nach der Definition des Abstandes der Bandstelle K von der Referenzposition die Bandstelle K an dem Bandmaterial 200 nachverfolgt wird während sie durch die Walzanlage 100 läuft und dass an der Stelle K ein Stich in dem Bandmaterial durchgeführt wird. Die erfindungsgemäße Positionierung der Bandstelle K an einer definierten Winkelposition mit einem Winkelabstand β zur Winkelposition der Referenzposition, insbesondere dem Bandanfang, bietet den Vorteil, dass der Bundschlag des Coils, wie er durch die Referenzposition bzw. den Bandanfang auf dem Coil verursacht wird, abgeschwächt wird, wenn der Bandanfang durch weitere Bahnen des Bandmaterials überwickelt wird.

Gemäß Figur 4 kann das Bandmaterial 200 nicht nur an der Bandstelle K, sondern auch an einer zweiten Bandstelle L oder auch an weiteren Bandstellen jeweils dickenreduziert werden. Um den Bundschlag nicht unnötig zu vergrößern, sieht das erfindungsgemäße Verfahren vor, dass auch für diese zweite und weitere Bandstellen ihr jeweiliger Abstand von der Referenzposition R so definiert wird, dass diese Bandstellen beim Aufwickeln des Bandmaterials 200 auf den Haspeldorn jeweils an einer anderen Winkelposition als die erste Bandstelle K und als die Referenzposition und außerhalb des für den Winkelabstand β angeschlossenen Winkelbereichs, nämlich -1° ≥ β ≥ -10° für von oben gewickelte Coils und 1°≤ β ≤ 10° für von unten gewickelte Coils, liegen. Wenn die zweite Bandstelle L weiter stromabwärts liegen soll als die Bandstelle K, dann ist ihr Abstand von der Referenzposition größer zu wählen als der Abstand der Bandstelle K von der Referenzposition R. Das gilt insbesondere dann, wenn die Referenzposition weiter stromaufwärts, bezogen auf die Walzrichtung, liegt, als beide Bandstellen K und L.

Zur Realisierung der zweiten Bandstelle L sieht das erfindungsgemäße Verfahren vor, dass nach der Bestimmung ihres Abstandes von der Referenzposition R die zweite bzw. die weitere Bandstelle L an dem Bandmaterial 200 während seines Durchlaufes durch die Walzanlage 100 nachverfolgt wird und dass ein weiterer Stich an der zweiten Bandstelle L erfolgt. Vorzugsweise liegen alle Bandstellen K, L innerhalb einem Umfangswinkelbereich von α = 90° an dem Coil. Weiter vorzugsweise liegen diejenigen Bandstellen mit dem größeren Abstand zur Referenzposition in Walz- bzw. Aufwickelrichtung vor den Bandstellen mit dem kleineren Abstand zur Referenzposition. So liegt die Bandstelle L mit dem größeren Abstand vor der Bandstelle K und diese wiederum vor der Referenzposition R in Aufwickelrichtung (=Walzrichtung) gesehen; das gilt für ein von oben gewickeltes Coil 200 gemäß Figur 5.

An ein und derselben Bandstelle können mehrere Stiche durchgeführt werden, entweder von demselben Walzgerüst F1 oder von jeweils anderen Walzgerüsten F1, F2.

Figur 6 zeigt ein weiteres Ausführungsbeispiel für die erfindungsgemäße Walzanlage 100, hier in Form einer Reversierwalzanlage. Die Walzanlage 100 gemäß Figur 6 entspricht der Walzanlage gemäß Figur 1, allerdings mit entgegengesetzter Walzrichtung W1. Dementsprechend handelt es sich bei der linken Haspeleinrichtung 110 um das Aggregat 50 aus Figur 1, das hier in Figur 6 als Abwickelhaspel fungiert. Bei dem rechten Aufwickelhaspel liegt die Bandstelle K in Walz- bzw. Aufwickelrichtung W1 gesehen vor der Referenzposition R, die auch hier beispielhaft durch den Bandanfang gebildet ist.

Figur 7 zeigt die Reversierwalzanlage 100 gemäß Figur 6, allerdings mit entgegengesetzter Walz- und Aufwickelrichtung W2. Auch hier, im Beispielfall eines von oben über den Haspeldorn aufgewickelten Bandes, liegt die Bandstelle K wiederum in Aufwickelrichtung W2 vor der Referenzposition R, wodurch der Bundschlag an dem aufgewickelten Coil verringert wird. Im Unterschied zu Figur 6 wird hier das Ende des Bandmaterials 200, das bei dem linken Abwickelhaspel gemäß Figur 6 an der Innenseite des dortigen Coils positioniert war, nun gemäß Figur 7 als Referenzposition verwendet zur Berechnung des Abstandes der Bandstelle K.

Figur 8 veranschaulicht schließlich ein weiteres Ausführungsbeispiel für die Referenzposition R. Bei dieser Referenzposition muss es sich nicht zwingend notwendig, wie bei den vorher gezeigten Ausführungsbeispielen, um den Bandanfang bzw. Bandkopf 201 oder um das Bandende handeln, sondern es kann sich bei der Referenzposition vielmehr auch um eine beliebige andere markante Stelle auf dem Bandmaterial handeln, beispielsweise eine sonstige Erhebung 230 am Umfang eines Abwickelcoils.

Fig. 9 zeigt ein von unten gewickeltes Coil. Der Winkel β wird hier positiv ebenfalls in der Wickelrichtung gezählt.

### Bezugszeichenliste

- 100: Walzanlage
- 110: Haspeleinrichtung
- 110': weitere Haspeleinrichtung
- 112: Haspeldorn
- 120: Aggregat
- 200: Bandmaterial
- 201: Bandkopf
- 220: Coil
- 230: Erhebung

- σ1: Bandzug
- σ2: Bandzug
- σ3: Bandzug
- F1: Walzgerüst
- F2: weiteres Walzgerüst
- K: Bandstelle
- L: Bandstelle
- R: Referenzposition
- W: Walzrichtung = Aufwickelrichtung
- W1: erste Walzrichtung = erste Aufwickelrichtung
- W2: zweite Walzrichtung = zweite Aufwickelrichtung
- hₙₓ: Dicke des Bandmaterials am Ausgang des n-ten Walzgerüstes
- hₙₑ: Dicke des Bandmaterials am Eingang des n-ten Walzgerüstes
- α: Umfangswinkelbereich
- β, β': Winkelabstände

- vₙₓ: Geschwindigkeit des Bandmaterials im Auslauf des n-ten Walzgerüstes
- vₙₑ: Geschwindigkeit des Bandmaterials im Einlauf des n-ten Walzgerüstes

## Patentansprüche

1. Verfahren zum Betreiben einer Walzanlage (100) mit mindestens einem Walzgerüst (F1) zum Walzen von Bandmaterial (200), insbesondere Metallband, mit einer dem Walzgerüst in Walzrichtung (W) des Bandmaterials nachgeordneten Haspeleinrichtung (110) mit einem Haspeldorn (112) zum Aufwickeln des Bandmaterials nach dem Walzen auf dem Haspeldorn (112) zu einem Coil (220), und mit einer Steuereinrichtung (120) zum Ansteuern des Walzgerüstes (F1) gemäß einem vorgegebenen Stichplan, wobei das Verfahren folgende Schritte aufweist:
- Einfädeln des Bandmaterials mit seinem Bandkopf (201) voran in das Walzgerüst (F1);
- Durchführen eines Stichs an dem Bandmaterial (200) in dem Walzgerüst (F1) gemäß dem Stichplan; und
- Aufwickeln des Bandmaterials (200) mit seinem Bandkopf (201) voran mit Hilfe der Haspeleinrichtung (110) von oben oder von unten zu dem Coil (220), **gekennzeichnet durch**
- Vor dem Durchführen des Stiches: Definieren von mindestens einer ersten Bandstelle (K) in einem solchen Abstand von einer Referenzposition (R) an dem Bandmaterial (200), dass die erste Bandstelle (K) beim Aufwickeln des Bandmaterials (200) auf den Haspeldorn (112) an einer Winkelposition mit einem vorgegebenen Winkelabstand β zur Winkelposition der Referenzposition (R) liegt, wobei für β gilt: β > -1° oder β < -10°, wenn das Coil (220) von oben gewickelt wird, oder β > 10° oder β ≤ 1°; wenn das Coil (220) von unten gewickelt wird;
- Nachverfolgen der Bandstelle (K) an dem Bandmaterial (200) während des Durchlaufens des Bandmaterials (200) durch die Walzanlage (100); und
- Durchführen des Stiches an der ersten Bandstelle (K).

2. Verfahren nach Anspruch 1,
**dadurch gekennzeichnet,**
**dass** nach dem Einfädeln des Bandmaterials (200) in das Walzgerüst (F1) und vor dem Durchführen des Stichs folgender Schritt ausgeführt wird:
Aufbauen eines Bandzuges (σ2) in dem Bandmaterial (200) zwischen dem Walzgerüst (F1) und der Haspeleinrichtung (110) und/oder eines Bandzugs (σ1) zwischen dem Walzgerüst (F1) und einem in Walzrichtung nachfolgenden weiteren Walzgerüst (F2) vor der Haspeleinrichtung (110) oder eines Bandzugs (σ3) zwischen einem der Walzanlage (100) vorgeschalteten Aggregat (50) und einem der Walzgerüste oder der Haspeleinrichtung (110).

3. Verfahren nach einem der vorangegangenen Ansprüche,
**gekennzeichnet durch**
Definieren von mindestens einer weiteren, insbesondere zweiten Bandstelle (L) in einem solchen Abstand von der Referenzposition (R) des Bandmaterials, dass die zweite Bandstelle (L) beim Aufwickeln des Bandmaterials (200) auf den Haspeldorn (112) an einer anderen Winkelposition als die erste Bandstelle (K) und als die Referenzposition (R) liegt, wobei der Abstand der Referenzposition (R) von der weiteren zweiten Bandstelle (L) größer ist als der Abstand der Referenzposition (R) von der Bandstelle (K);
- Nachverfolgen der weiteren Bandstelle (L) an dem Bandmaterial (200) während des Durchlaufens des Bandmaterials (200) durch die Walzanlage (100); und
- Durchführen eines weiteren Stiches an der zweiten Bandstelle (L).

4. Verfahren nach Anspruch 2 oder 3,
**dadurch gekennzeichnet,**
**dass** das Durchführen des zweiten Stiches an der zweiten Bandstelle (L) in dem Walzgerüst (F1) oder in dem weiteren Walzgerüst (F2) erfolgt.

5. Verfahren nach einem der vorangegangenen Ansprüche,
**dadurch gekennzeichnet,**
**dass** die Abstände der ersten und/oder der zweiten Bandstelle (K, L) von der Referenzposition so bemessen sind, dass die Winkelpositionen für die erste Bandstelle (K) und die zweite Bandstelle (L) an dem Coil - in Aufwickelrichtung gesehen - vor der Winkelposition der Referenzposition -liegen, für den Fall das das Band von oben auf die Haspeleinrichtung (110) gewickelt wird, oder dass die Abstände der ersten und/oder der zweiten Bandstelle (K, L) von der Referenzposition so bemessen sind, dass die Winkelpositionen für die erste Bandstelle (K) und die zweite Bandstelle (L) an dem Coil - in Aufwickelrichtung gesehen - hinter der Winkelposition der Referenzposition -liegen, für den Fall das das Band von unten auf die Haspeleinrichtung (110) gewickelt wird.

6. Verfahren nach einem der vorangegangenen Ansprüche,
**dadurch gekennzeichnet,**
**dass** an der ersten und/oder zweiten Bandstelle (K, L) jeweils mehrere Stiche durch mehrere Walzgerüste erfolgen können.

7. Verfahren nach einem der vorangegangenen Ansprüche,
**gekennzeichnet durch** folgenden Schritt:
Voreinstellen des Walzspaltes des mindestens einen Walzgerüstes (F1) auf einen vorbestimmten Wert vor dem Einfädeln des Bandmaterials,
wobei das Voreinstellen auch ein Auffahren oder ein Schließen des Walzspaltes einschließen kann.

8. Verfahren nach einem der vorangegangenen Ansprüche,
**dadurch gekennzeichnet,**
**dass** es sich bei der Referenzposition (R) um den Bandkopf (210) handelt.

9. Verfahren nach einem der vorangegangenen Ansprüche,
**dadurch gekennzeichnet,**
**dass** dem mindestens einen Walzgerüst (F1) eine weitere Haspeleinrichtung (110') in Walzrichtung vorgeschaltet ist;
**dass** das mindestens eine Walzgerüst (F1), die Haspeleinrichtung (110, 112) und die weitere Haspeleinrichtung (110', 112') eine Reversierwalzanlage bilden und dass das Walzgerüst (F1) in einem Reversierwalzbetrieb mit einer Umkehr der Walzrichtung betrieben wird,
**dadurch gekennzeichnet,**
**dass** im Falle einer ersten Walzrichtung (W1) die Referenzposition (R) durch den Bandkopf (201) und nach der Richtungsumkehr im Falle einer zweiten Walzrichtung (W2) die Referenzposition (R) durch den Bandfuß des Bandmaterials (200) gebildet wird; oder
**dass** im Reversierwalzbetrieb die Referenzposition (R) durch eine bei dem - je nach aktueller Walzrichtung - aktuellen Abwickelhaspel detektierten Haspelschlagposition (230) gebildet wird.

10. Walzanlage (100) mit mindestens einem Walzgerüst (F1) zum Walzen von Bandmaterial, insbesondere Metallband, mit einer dem Walzgerüst (F1) in Walzrichtung (W1) des Bandmaterials (200) nachgeordneten Haspeleinrichtung (110) mit einem Haspeldorn (112) zum Aufwickeln des Bandmaterials (200) nach dem Walzen auf dem Haspeldorn (112) zu einem Coil (220), und mit einer Steuereinrichtung (120) zum Ansteuern des Walzgerüstes (F1) gemäß einem vorgegebenen Stichplan;
**dadurch gekennzeichnet,**
**dass** die Steuereinrichtung (120) ausgebildet ist, die Walzanlage (100) anzusteuern zum Durchführen des Verfahrens nach einem der vorangegangenen Ansprüche 1 bis 8.

11. Walzanlage (100) in Form einer Reversierwalzanlage mit mindestens einem Walzgerüst (F1) zum reversierenden Walzen von Bandmaterial, insbesondere Metallband, mit einer dem Walzgerüst (F1) in einer ersten Walzrichtung (W1) nachgeordneten Haspeleinrichtung (110) und mit einer dem Walzgerüst (F1) in der ersten Walzrichtung (W1) (200) vorgelagerten weiteren Haspeleinrichtung (110') mit jeweils einem Haspeldorn (112) zum Aufwickeln des Bandmaterials (200) nach dem Walzen zu einem Coil (220), und mit einer Steuereinrichtung (120) zum Ansteuern des Walzgerüstes (F1) gemäß einem vorgegebenen Stichplan;
**dadurch gekennzeichnet,**
**dass** die Steuereinrichtung (120) ausgebildet ist, die Walzanlage (100) anzusteuern zum Durchführen des Verfahrens nach einem der Ansprüche 1 bis 7 und Anspruch 9, wenn rückbezogen auf einen der Ansprüche 1 bis 7.

## Claims

1. Method for operating a rolling installation (100) with at least one roll stand (F1) for the rolling of strip material (200), particularly metal strip, with a coiler device (110), which is arranged downstream of the roll stand in rolling direction (W) of the strip material, with a coiler mandrel (112) for winding up of the strip material, after the rolling, on the coiler mandrel (112) to form a coil (220), and with a control device (120) for control of the roll stand (F1) in accordance with a predetermined pass plan, wherein the method comprises the following steps:
- introducing the strip material with its strip head (201) foremost into the roll stand (F1);
- performing a pass at the strip material (200) in the roll stand (F1) in accordance with the pass plan; and
- winding up the strip material (200) with its strip head (201) foremost with the help of the coiler device (110) from above or below to form the coil (220),
**characterised by**
- prior to performing the pass: defining at least one first strip point (K) at such a spacing from a reference position (R) at the strip material (200) that the first strip point (K) during winding-up of the strip material (200) on the coiler mandrel (112) lies at an angular position with a predetermined angular spacing β from the angular position of the reference position (R), wherein applicable for β is: β > -1° or β < -10° when the coil (220) is wound from above or β > 10° or β ≤ 1° when the coil (220) is wound from below;
- tracking the strip point (K) at the strip material (200) during the running of the strip material (200) through the rolling installation (100); and
- performing the pass at the first strip point (K).

2. Method according to claim 1,
**characterised in that**
after introduction of the strip material (200) into the roll stand (F1) and prior to performing the pass, the following step is executed:
building up a strip tension (σ2) in the strip material (200) between the roll stand (F1) and the coiler device (110) and/or a strip tension (σ1) between the roll stand (F1) and a further rolls stand (F2), which follows in rolling direction, ahead of the coiler device (110) or a strip tension (σ3) between a unit (50), which is upstream of the rolling installation (100), and one of the roll stands or the coiler device (110).

3. Method according to one of the preceding claims,
**characterised by**
definition of at least one further, particularly second, strip point (L) at such a spacing from the reference position (R) of the strip material that the second strip point (L) during winding up of the strip material (200) on the coiler mandrel (112) lies at a different angular position from the first strip point (K) and from the reference position (R), wherein the spacing of the reference position (R) from the further, second strip point (L) is greater than the spacing of the reference position (R) from the strip point (K);
- tracking the further strip point (L) at the strip material (200) during running of the strip material (200) through the rolling installation (100); and
- performing a further pass at the second strip point (L).

4. Method according to claim 2 or 3,
**characterised in that**
performance of the second pass at the second strip point (L) takes place in the roll stand (F1) or in the further roll stand (F2).

5. Method according to any one of the preceding claims,
**characterised in that**
the spacings of the first and/or second strip point (K, L) from the reference position are so dimensioned that the angular positions for the first strip point (K) and the second strip point (L) lie at the coil ahead of the angular position of the reference position as seen in winding-up direction for the case that the strip is wound from above on the coiler device (110)
or the spacings of the first and/or second strip point (K, L) from the reference position are so dimensioned that the angular positions for the first strip point (K) and the second strip point (L) lie at the coil behind the angular position of the reference positions as seen in winding-up direction for the case that the strip is wound from below on the coiler device (110).

6. Method according to any one of the preceding claims,
**characterised in that**
in each instance several passes can be carried out by several roll stands at the first and/or second strip point (K, L).

7. Method according to any one of the preceding claims,
**characterised by** the following step:
presetting the rolling gap of the at least one roll stand (F1) to a predetermined value prior to the introduction of the strip material,
wherein the presetting can also include moving open or closing the rolling gap.

8. Method according to any one of the preceding claims,
**characterised in that**
the reference position (R) is the strip head (210).

9. Method according to any one of the preceding claims,
**characterised in that**
a further coiler device (110') is upstream of the at least one roll stand (F1) in rolling direction; the at least one roll stand (F1), the coiler device (110, 112) and the further coiler device (110', 112') form a reversing rolling installation and the roll stand (F1) is operated in a reversing rolling operation with a reversal of the rolling direction,
**characterised in that**
in the case of a first rolling direction (W1) the reference position (R) is formed by the strip head (201) and after the direction reversal in the case of a second rolling direction (W2) the reference position (R) is formed by the strip foot of the strip material (200); or
in the reversing rolling operation the reference position (R) is formed by a coiler runout position (230) detected at the current unwinding coiler according to the current rolling direction.

10. Rolling installation (100) with at least one roll stand (F1) for the rolling of strip material, particularly metal strip, with a coiler device (110), which is arranged downstream of the roll stand (F1) in rolling direction (W1) of the strip material (200), with a coiler mandrel (112) for winding up the strip material (200), after the rolling, on the coiler mandrel (112) to form a coil (220), and with a control device (120) for controlling the roll stand (F1) in accordance with a predetermined pass plan;
**characterised in that**
the control device (120) is configured to control the rolling installation (100) for performance of the method according to any one of the preceding claims 1 to 8.

11. Rolling installation (100) in the form of a reversing rolling plant with at least one roll stand (F1) for reversing rolling of strip material, particularly metal strip, with a coiler device (110), which is arranged downstream of the roll stand (F1) in a first rolling direction (1), and with a further coiler device (110'), which is upstream of the roll stand (F1) in the first rolling direction (W1) (200), each with a respective coiler mandrel (112) for winding up the strip material (200), after the rolling, to form a coil (220), and with a control device (120) for controlling the roll stand (F1) in accordance with a predetermined pass plan;
**characterised in that**
the control device (120) is configured to control the rolling installation (100) to perform the method according to any one of claims 1 to 7 and claim 9 when dependent on any one of claims 1 to 7.

## Revendications

1. Procédé de fonctionnement d'un laminoir (100) comportant au moins un cadre de laminage (F1) destiné à laminer un matériau en bande (200), en particulier une bande métallique, avec un dispositif d'enroulement (110) situé en aval du cadre de laminage dans la direction de laminage (W) du matériau en bande, comprenant un mandrin d'enroulement (112) permettant d'enrouler le matériau en bande sur le mandrin d'enroulement (112) après laminage pour former une bobine (220), ainsi qu'une unité de commande (120) destinée à piloter le cadre de laminage (F1) selon un plan de passes prédéfini, ledit procédé comprenant les étapes suivantes :
- introduction du matériau en bande avec sa tête de bande (201) en premier dans le cadre de laminage (F1) ;
- réalisation d'une passe sur le matériau en bande (200) dans le cadre de laminage (F1) conformément au plan de passes ;
- enroulement du matériau en bande (200) avec sa tête de bande (201) en premier à l'aide du dispositif d'enroulement (110) par le haut ou par le bas pour former la bobine (220),
**caractérisé par**
- avant d'effectuer la passe : définition d'au moins une première section de bande (K) à une distance déterminée d'une position de référence (R) sur le matériau en bande (200), de sorte que cette première section de bande (K) se trouve, lors de l'enroulement du matériau en bande (200) sur le mandrin d'enroulement (112), à une position angulaire présentant un écart angulaire β par rapport à la position angulaire de la position de référence (R), où le suivant s'applique à ß : β > -1° ou β < -10° si la bobine (220) est enroulée par le haut, ou β > 10° ou β ≤ 1° si la bobine (220) est enroulée par le bas ;
- suivi de la section de bande (K) au matériau en bande (200) pendant le passage du matériau en bande (200) à travers le laminoir (100) ;
- réalisation de la passe sur la première section de bande (K).

2. Procédé selon la revendication 1,
**caractérisé en ce que**,
après l'introduction du matériau en bande (200) dans le cadre de laminage (F1) et avant l'exécution de la passe, l'étape suivante est réalisée : accumuilation d'une tension de bande (σ2) dans le matériau en bande (200) entre le cadre de laminage (F1) et le dispositif d'enroulement (110) et/ou d'une tension de bande (σ1) entre le cadre de laminage (F1) et un autre cadre de laminage (F2) situé en aval dans la direction de laminage, en amont du dispositif d'enroulement (110), ou d'une tension de bande (σ3) entre un dispositif (50) placé en amont du laminoir (100) et l'un des cadres de laminage ou le dispositif d'enroulement (110).

3. Procédé selon l'une des revendications précédentes,
**caractérisé par**
définition d'au moins une autre section de bande, en particulier une deuxième section de bande (L), à une distance telle de la position de référence (R) du matériau en bande que cette deuxième section de bande (L), lors de l'enroulement du matériau en bande (200) sur le mandrin d'enroulement (112), se trouve à une position angulaire différente de celle de la première section de bande (K) et de la position de référence (R), la distance entre la position de référence (R) et la deuxième section de bande (L) étant supérieure à celle entre la position de référence (R) et la première section de bande (K) ;
- suivi de la deuxième section de bande (L) au matériau en bande (200) pendant le passage du matériau en bande (200) dans le laminoir (100) ;
- réalisation d'une autre passe sur la deuxième section de bande (L).

4. Procédé selon la revendication 2 ou 3,
**caractérisé en ce que**
la réalisation de la deuxième passe sur la deuxième section de bande (L) a lieu dans le cadre de laminage (F1) ou dans un autre cadre de laminage (F2).

5. Procédé selon l'une des revendications précédentes,
**caractérisé en ce que**
les distances de la première et/ou de la deuxième section de bande (K, L) par rapport à la position de référence sont choisies de telle manière que les positions angulaires de la première (K) et de la deuxième section de bande (L) sur la bobine - vues dans le sens de l'enroulement - précèdent la position angulaire de la position de référence si la bande est enroulée par le haut sur le dispositif d'enroulement (110), ou que les distances de la première et/ou de la deuxième section de bande (K, L) par rapport à la position de référence sont choisies de telle manière que les positions angulaires de la première (K) et de la deuxième section de bande (L) sur la bobine - vues dans le sens de l'enroulement - suivent la position angulaire de la position de référence si la bande est enroulée par le bas sur le dispositif d'enroulement (110).

6. Procédé selon l'une des revendications précédentes,
**caractérisé en ce que**
plusieurs passes peuvent être réalisées sur la première et/ou la deuxième section de bande (K, L) par plusieurs cadres de laminage.

7. Procédé selon l'une des revendications précédentes,
**caractérisé par** l'étape suivante :
préréglage de l'ouverture de l'au moins un cadre de laminage (F1) à une valeur prédéterminée avant l'introduction du matériau en bande, ce préréglage pouvant aussi inclure une ouverture ou une fermeture de l'espace entre les rouleaux.

8. Procédé selon l'une des revendications précédentes,
**caractérisé en ce que**
la position de référence (R) correspond à la tête de bande (210).

9. Procédé selon l'une des revendications précédentes,
**caractérisé en ce que**
l'au moins un cadre de laminage (F1) est précédé en amont, dans la direction de laminage, d'un autre dispositif d'enroulement (110') ; **en ce que** l'au moins un cadre de laminage (F1), le dispositif d'enroulement (110, 112) et l'autre dispositif d'enroulement (110', 112') forment un laminoir réversible, et **en ce que** le cadre de laminage (F1), dans un fonctionnement en laminage en sens inverse, fonctionne avec une inversion de la direction de laminage,
**caractérisé en ce que**
en cas de première direction de laminage (W1), la position de référence (R) est définie par la tête de bande (201), tandis qu'après inversion de la direction, en cas de deuxième direction de laminage (W2), la position de référence (R) est définie par l'extrémité arrière du matériau en bande (200) ; ou **en ce que**, dans le cas d'un fonctionnement en laminage en sens inverse, la position de référence (R) est définie par une position de frappe (230) détectée sur - dépendant de la direction de laminage - le mandrin d'enroulement actuel.

10. Laminoir (100) avec au moins un cadre de laminage (F1) destiné à laminer un matériau en bande, en particulier une bande métallique, avec un dispositif d'enroulement (110) situé en aval de l'au moins un cadre de laminage (F1) dans la direction de laminage (W1) du matériau en bande (200), comprenant un mandrin d'enroulement (112) permettant d'enrouler le matériau en bande (200) sur le mandrin d'enroulement (112) après laminage pour former une bobine (220), ainsi qu'une unité de commande (120) destinée à piloter le cadre de laminage (F1) selon un plan de passes prédéfini,
**caractérisé en ce que**
l'unité de commande (120) est conçue pour piloter le laminoir (100) afin d'exécuter le procédé selon l'une des revendications précédentes 1 à 8.

11. Laminoir (100) sous forme de laminoir réversible comprenant au moins une cage de laminage (F1) pour le laminage réversible d'un matériau en bande, en particulier une bande métallique, avec un dispositif d'enroulement (110) situé en aval de la cage de laminage (F1) dans une première direction de laminage (W1) et un autre dispositif d'enroulement (110') situé en amont de la cage de laminage (F1) dans cette première direction de laminage (W1) (200), chacun étant doté d'un mandrin (112) permettant d'enrouler le matériau en bande (200) après laminage pour former une bobine (220), et avec une unité de commande (120) destinée à piloter la cage de laminage (F1) selon un plan de passes prédéfini ;
**caractérisé en ce que**
l'unité de commande (120) est conçue pour piloter le laminoir (100) afin d'exécuter le procédé selon l'une des revendications 1 à 7 et la revendication 9, lorsqu'il est fait référence à l'une des revendications 1 à 7.
